# EUROPÄISCHE PATENTSCHRIFT

(11) **EP 1 162 031 B1**
(45) Veröffentlichungstag und Bekanntmachung des Hinweises auf die Patenterteilung: **08.10.2003**
(21) Anmeldenummer: 01113325.3
(22) Anmeldetag: 31.05.2001
(51) Int. Cl.: B24B 3/00

(54) **Vorrichtung zum Schleifen der Kanten von Wintersportgeräten**
Apparatus for grinding the edges of skis and snowboards
Dispositif pour meuler les carres de skis et surfs à neige

(30) Priorität: 07.06.2000 DE 20010156 U
(43) Veröffentlichungstag der Anmeldung: 12.12.2001
(73) Patentinhaber: Thielen Feinmechanik GmbH & Co. KG, 83487 Marktschellenberg (DE)
(72) Erfinder: Thielen, Claus, 83471 Schonau am Konigssee (DE)
(74) Vertreter: Manitz, Finsterwald & Partner GbR

(56) Entgegenhaltungen:
- DE-U- 8 815 011
- DE-U- 29 806 017
- FR-A- 2 063 476

## Beschreibung

Die Erfindung betrifft eine Vorrichtung zum Schleifen der winklig zueinander verlaufenden Flächen der metallischen Kanten von Wintersportgeräten wie Skiern, Snowboards mittels zumindest eines Schleifgeräts mit einem umlaufenden Endlos-Schleifband. Eine solche Vorrichtung ist aus DE 298 06 017 U bekannt.

Es sind sowohl Handgeräte als auch sogenannte Werkstattgeräte zum Schleifen von Skikanten bekannt. Mit diesen Geräten wird versucht, stumpf gewordene Kanten neu zu schärfen, so daß der betreffende Ski auch bei ungünstigen Gegebenheiten, insbesondere bei vereisten Pisten, wieder die erforderliche Griffigkeit analog dem Neuzustand erhalten sollen.

Problematisch beim Einsatz der bekannten Vorrichtungen ist, daß aufgrund der ausgeprägten Taillierung moderner Skier und der definierten Winkligkeit der Kantenflächen moderner Skikanten nicht nur ein sehr ungenauer Nachschärfvorgang durchführbar ist, sondern beim Nachschärfen die im Neuzustand vorgegebene Winkligkeit der Kantenflächen im Regelfall verändert und über die Länge des Skiers nur ein stark unterschiedliches und ungleichmäßiges Schärfen der Kanten erreicht wird. Durch derartige Nachschärfvorgänge wird demgemäß die ursprünglich vorhandene Qualität der Skier beeinträchtigt und vor allem auch das Fahrverhalten verändert, was beispielsweise bei qualitativ hochwertigen Skiern, insbesondere Rennskiern nicht hingenommen werden kann.

Aufgabe der Erfindung ist es, eine Vorrichtung der eingangs angegebenen Art so auszugestalten, daß auch bei stark taillierten Skiern und beliebigen Neigungswinkeln der wirksamen Flächen der jeweiligen Skikante praktisch der Originalzustand der Kanten wiederhergestellt werden kann.

Gelöst wird diese Aufgabe nach der Erfindung durch die Merkmale des Anspruchs 1.

Durch die definierte Einspannung des jeweils zu schärfenden Skiers und die Nachbildung des Kantenverlaufs durch die Leit- und Führungslineale für das eigentliche Schleifgerät gelingt es, den jeweils optimalen, auf die ursprünglichen Gegebenheiten des Skiers im Neuzustand abgestellten Angriff des Schleifbandes an der jeweiligen Kantenfläche zu erreichen. Das über seine Länge in seiner Neigung lokal verstellbare Leit- und Führungslineal führt zu einer perfekten Führungsbahn für das Schleifgerät, das beim eigentlichen Schärfvorgang nur noch längs des Lineals geführt werden muß, und zwar unter einem im wesentlichen senkrecht zum Lineal verlaufenden, besonders einfach manuell zu dosierenden Andruck des Schleifbands an die Kante. Da das Schleifgerät schwenkbar auf einem senkrecht zum Führungslineal verschiebbaren Schlitten angebracht ist, ergibt sich auch eine optimale Anpassung an beliebige Taillierungen und Kantenwinkel.

Um beide Kantenflächen, die in ihrer gegenseitigen Neigung die Form der Skikante definieren, schleifen zu können, ist das Schleifgerät mit zwei senkrecht zueinander verlaufenden Achsaufnahmen für die am Schlitten vorgesehene Achse kuppelbar, d.h. aufsteckbar, so daß ein einfacher Umsteckvorgang genügt, um beide Schleifvorgänge in Folge durchführen zu können.

Weitere vorteilhafte Ausgestaltungen und Besonderheiten der Erfindung sind in den Unteransprüchen angegeben und werden im Zusammenhang mit der Erläuterung von Ausführungsbeispielen unter Bezugnahme auf die Zeichnung dargestellt.
In der Zeichnung zeigt:
- Figur 1: eine schematische, perspektivische Darstellung einer ersten Ausführungsform einer Vorrichtung nach der Erfindung zur Erläuterung von Aufbau und Funktionsweise,
- Figur 2: eine Detailansicht der Schleifbandeinheit,
- Figur 3: eine perspektivische Darstellung einer zweiten Ausführungsform der Schleif- und Führungseinheit, wobei die Position zum Schleifen der seitlich gelegenen Fläche der Kante gezeigt ist, und
- Figur 4: eine der Figur 3 entsprechende Darstellung mit umgesteckter Schleifeinheit, so daß die bündig mit der Lauffläche des Skiers gelegene Kantenfläche geschliffen werden kann.

Nach Figur 1 ist zwischen zwei endseitigen Trägerorganen bzw. Seitenwänden 1 zur Aufnahme des jeweils zu schärfenden Skiers 14 eine Halterung 13 für Spannelemente 12 sowie eine durchgehende Skianlage 11 vorgesehen. Mittels der Spannelemente 12 und der Skianlage 11 ist es möglich, den jeweiligen Ski 14 so auszurichten, daß er über seine Länge in einer Ebene gelegen ist und damit auch die Skikanten 15 in dieser Ebene liegen. Die Lauffläche des Skiers, die den zwischen den Kanten gelegenen Skibelag trägt, ist mit dem Bezugszeichen 16 gekennzeichnet.

Beiderseits der Halterung 13 für die Spannelemente 12 und sich ebenfalls zwischen den Seitenwänden 1 erstreckend sind vorzugsweise zylindrisch ausgebildete Einstellachsen 2 vorgesehen, welche jeweils ein Leit- und Führungslineal 3 tragen.

Dieses Leit- und Führungslineal 3 ist in Einstellrädern 4 gehaltert, die mit gegenseitigem Abstand verteilt über die Länge der Einstellachse 2 angeordnet sind und vorzugsweise in entsprechende Ringnuten der Einstellachse 2 eingreifen und in diesen Ringnuten unter Selbsthemmung drehbar sind. Das jeweilige Leit- und Führungslineal 3 ist in Schlitzausnehmungen der Einstellräder 4 fest gehaltert. Zwischen der Einstellachse 2 und dem jeweiligen Einstellrad 4 sind Skalierungen 24 vorgesehen, so daß die jeweils zu wählende Relativverdrehung oder Relatiwerwindung des Leit- und Führungslineals 3 reproduzierbar eingestellt werden kann.

Die entsprechend den Pfeilen 17 erfolgende Einstellung des Leit- und Führungslineals 3 erfolgt in Abhängigkeit von den Gegebenheiten, d.h. konkret in Abhängigkeit von den Neigungswinkeln der zumindest äußeren Kantenfläche über die Länge des Skiers, d.h. mittels des Leit- und Führungslineals 3 wird über die Länge des Skiers 14 die Kantenneigung nachgebildet.

Das Leit- und Führungslineal 3 bildet die Führungsbahn für eine Trag- und Führungseinheit 5, in welche das Leit- und Führungslineal 3 formschlüssig über eine entsprechende Aufnahme eingreift, so daß die Trag- und Führungseinheit 5 längs des Leit- und Führungslineals 3 verschoben werden kann und dabei exakt der Kurve folgt, die für das Leit- und Führungslineal 3 durch die entsprechende Einstellung der Einstellräder 4 vorgegeben werden kann.

Es versteht sich von selbst, daß die in der Vorrichtung vorhandenen beiden Leit- und Führungslineale 3 analog bzw. spiegelbildlich eingestellt werden, um beide Kanten 15 des Skiers 14 schleifen zu können.

Die Trag- und Führungseinheit 5 setzt sich zusammen aus einem Schiebeteil 5', das längs des Leit- und Führungslineals 3 entsprechend dem Doppelpfeil x-x verfahrbar ist, sowie einem Schlitten 6, der mit dem Schiebeteil 5' beispielsweise über eine Schwalbenschwanzverbindung gekuppelt und quer zur Verfahrrichtung des Schiebeteils 5' bewegbar ist. Diese Bewegungsmöglichkeiten sind durch den Doppelpfeil y-y gekennzeichnet.

Der Schlitten 6 trägt eine Achse 18, die senkrecht über die Oberfläche des Schlittens 6 übersteht und mit zwei senkrecht zueinander verlaufenden Achsaufnahmen 28, 28' im Schleifgerät 7 kuppelbar ist, so daß das Schleifgerät 7 um die Achse 18 entsprechend dem Pfeil 19 schwenkbar ist.

Wie Figur 2 zeigt, umfaßt das Schleifgerät 7 ein Endlos-Schleifband 10, das um zwei beabstandete Achsen geführt ist, wobei eine dieser Achsen eine Antriebsachse 20 darstellt. Im Wirkbereich des Schleifbandes 10 ist eine Schwinge 8 vorgesehen, die in einer Schwingenaufnahme 9 angeordnet ist und die Innenseite 22 des Schleifbands 10 abstützt. Aufgrund der vorgesehenen Formschlußverbindungen folgt die Schwinge 8 exakt jeder durch das Schleifgerät 7 vorgegebenen Neigung, so daß es möglich ist, immer eine exakt dem jeweiligen Sollwinkel entsprechende Neigung der Schleiffläche vorzugeben. Die Schwinge 8 besitzt im Wirkbereich des Schleifbandes 10 bevorzugt eine gekrümmte Stützfläche 30, so daß sich beim jeweiligen Schleifvorgang eine optimale Anpassung an die Taillierung des Skiers 14 erreichen läßt und unerwünschte Einschliffe vermieden werden. Die Schwinge 8 kann eine allseitige Flexibilität aufweisen.

Die perspektivische Darstellung nach Figur 1 läßt das Arbeits- und Funktionsprinzip der erfindungsgemäßen Schleifvorrichtung deutlich erkennen. Um einen Exakt-Schleifvorgang entsprechend den Sollwerten gemäß Neuzustand des betreffenden Skiers 14 durchführen zu können, wird in der bereits beschriebenen Weise das Leit- und Führungslineal 3 über die Einstellräder 4 entsprechend den Doppelpfeilen 17 eingestellt, so daß nach Aufsetzen der Trag- und Führungseinheit 5 mit dem Schleifgerät 7 zur Schaffung der Schiebekupplung 23 zwischen Trag- und Führungseinheit 5 und Leit- und Führungslineal 3 es lediglich erforderlich ist, das Schleifgerät 7 längs des Skiers 14 zu verfahren und dabei einen Andruck in Richtung zu schleifender Kante 15 auszuüben. Aufgrund der drehbeweglichen Lagerung des Schleifgeräts 7 einerseits und der exakten Neigungseinstellung über das Leit- und Führungslineal 3 andererseits, wird zwangsläufig der angestrebte Exaktschliff erzielt, der natürlich auf beiden Seiten des Skiers durchzuführen ist.

Bei Anordnung des Schleifgeräts 7 entsprechend Figur 1 werden die Seitenflächen der jeweiligen Skikante 15 geschliffen bzw. geschärft. Um die in der Ebene des Skibelags 16 gelegene, ggf. winklig zur Skilauffläche 16 verlaufende Kantenfläche schleifen zu können, muß ein Umstecken des Schleifgeräts 7 erfolgen, was anhand der Figuren 3 und 4 verdeutlicht werden wird.

Figur 3 zeigt in perspektivischer Ansicht eine konkrete Ausgestaltung einer mit dem Leit- und Führungslineal 3 zusammenarbeitenden Trag- und Führungseinheit 5 mit zugehörigem Schleifgerät 7.

Der Schiebeteil 5' der Trag- und Führungseinheit 5 ist formschlüssig auf dem Leit- und Führungslineal 3 geführt und trägt über eine geeignete Stangenführung 29 den Schlitten 6 zur Aufnahme des Schleifgeräts 7.

Das Schleifgerät 7 besitzt in der bereits erläuterten Weise ein Endlos-Schleifband 10 das an einer Schwinge 8 abstützbar ist und über einen Antriebsmotor 27 angetrieben wird. Die Schleifbandebene verläuft im Wirkbereich senkrecht zu der durch die Stangenführung 29 vorgegebenen Ebene.

Das Schleifgerät 7 ist in seiner Gesamtheit über die Achsaufnahme 28 auf die schlittenfeste Achse 18 gesteckt und kann um diese Achse 18 schwenken.

Beiderseits des Schleifbandes 10 befinden sich unmittelbar benachbart zum Schleifband Distanzrollen 25, die einstellbar ausgebildet sind und dazu dienen, die zulässige Schleiftiefe festzulegen.

Des weiteren ist ein zusätzliches Paar von Distanzrollen 26 vorgesehen, die in der in der Figur gezeigten Darstellung eine inaktive Lage einnehmen.

In der in Figur 3 gezeigten Anordnung des Schleifgeräts 7 werden die seitlichen Flächen der jeweiligen Skikante 15 geschliffen, wobei die Neigung des Schleifbandes 10 durch das Leit- und Führungslineal 3 vorgegeben ist und sich der wirksame Bereich des Schleifbandes 10 an die Taillierung des Skiers 14 aufgrund der Verschiebbarkeit des Schlittens 6 und der schwenkbaren Lagerung an der Achse 18 anpassen kann.

Figur 4 zeigt die Anordnung nach Figur 3 mit um 90° geschwenktem Schleifgerät 7. In diesem Falle ist das Schleifgerät 7 mit seiner Achsaufnahme 28' auf die Achse 18' gesteckt, wobei die Achsaufnahme 28' senkrecht zur Achsaufnahme 28 verläuft.

In dieser Positionierung des Schleifgeräts 7 werden die in der Ebene der Skilauffläche 16 gelegenen, ggf. bezüglich dieser Skilauffläche etwas geneigt verlaufenden Kantenflächen geschliffen, wobei sichergestellt werden muß, daß kein Anschleifen des Belags erfolgt, sondern vielmehr der Schleifvorgang auf die eigentliche Kantenfläche beschränkt wird. Dazu dienen die sich jetzt in der aktiven Position befindenden Distanzrollen 26, die während des Schleifvorgangs, bei dem in Vertikalrichtung ein Andruck erzeugt wird, an der seitlichen Kantenfläche anliegen und aufgrund exakter Einstellung sicherstellen, daß sich der Schleifvorgang nur auf die Kante beschränkt und keine Beschädigung des Skibelags erfolgen kann.

Auch bei diesem Schleifvorgang wird die Schleifebene wiederum durch das Leit- und Führungslineal 3 vorgegeben, denn jegliche Veränderung der Neigung dieses Leit- und Führungslineals 3 wirkt sich unmittelbar proportional auf die Lage der wirksamen Schleiffläche im Raum aus, denn es sind zwischen Leit- und Führungslineal 3 und der die Schleifebene festlegenden Schwinge 8 des Schleifgeräts 7 ausschließlich formschlüssige Exaktführungen vorgesehen.

Es wird somit durch die Erfindung ein Schleifgerät geschaffen, das einfach bedienbar ist, die Durchführung schneller und somit wirtschaftlicher Schleifvorgänge ermöglicht und das außerdem problemfrei auch von angelernten Personen handhabbar ist, da die erforderlichen Einstellungen für die Einstellräder 4 skiabhängig tabellenmäßig vorgegebenen werden können und nach der erfolgten Einstellung zwangsläufig der geforderte perfekte Schleifvorgang durch einen einfachen Verschiebe- und Andrückvorgang realisiert werden kann.

### Bezugszeichenliste

- 1: Trägerorgan (Seitenwände)
- 2: Einstellachse
- 3: Leit- und Führungslineal
- 4: Einstellräder
- 5: Trag- und Führungseinheit
- 5': Schiebeteil
- 6: Schlitten
- 7: Schleifgerät
- 8: Schwinge
- 9: Schwingenaufnahme
- 10: Schleifband
- 11: Skianlage
- 12: Spannelemente
- 13: Halterung für Spannelemente
- 14: Ski
- 15: Skikante
- 16: Ski-Lauffläche
- 17: Pfeile
- 18: Achse
- 19: Pfeilrichtung
- 20: Antriebsachse
- 21: Schwingenbereich
- 22: Schleifbandinnenseite
- 23: Schiebekupplung
- 24: Skalierung
- 25: Distanzrollen
- 26: Distanzrollen
- 27: Motor
- 28: Achsaufnahme
- 28': Achsaufnahme
- 29: Stangenführung
- 30: gekrümmte Stützfläche

## Patentansprüche

1. Vorrichtung zum Schleifen der winklig zueinander verlaufenden Flächen der metallischen Kanten (15) von Wintersportgeräten wie Skiern, Snowboards mittels zumindest eines Schleifgeräts (7) mit einem umlaufenden Endlos-Schleifband (10), **gekennzeichnet durch**
eine endseitig sowie über die Länge des jeweiligen Sportgeräts bzw. Skiers (14) verteilt an diesem angreifende Fixier- und Ausrichteinheit (11, 12, 13) zur Positionierung der seitlich **durch** die Kanten (15) begrenzten Lauffläche (16) des Sportgeräts bzw. Skiers (14) in einer vorgebbaren Bearbeitungsebene,
wenigstens ein seitlich des Sportgeräts bzw. Skiers (14) und zumindest im wesentlichen parallel zur Bearbeitungsebene angeordnetes und sich zumindest über die Länge des zu schleifenden Bereichs der Kanten (15) des Sportgeräts bzw. Skiers (14) erstreckendes Leit- und Führungslineal (3) für das Schleifgerät (7),
beidendig vorgesehene Trägerorgane (1), an denen sowohl die Fixier- und Ausrichteinheit (11, 13) als auch die Leit- und Führungslineale (3) gehaltert sind,
Stellorgane (2, 4) zum lokalen Verschwenken und/oder Verwinden der Leit- und Führungslineale (3) bezüglich der Bearbeitungsebene, und
eine formschlüssige Schiebekupplung (23) zwischen dem Leit- und Führungslineal (3) und einer Trag- und Führungseinheit (5) für das jeweilige Schleifgerät (7), dessen umlaufendes Endlos-Schleifband (10) im Schleifbereich **durch** eine Schwinge (8) abgestützt ist, die aufgrund der formschlüssigen Kupplungen (23, 18, 19) zwischen dem Leit- und Führungslineal (3) und der Schwinge (8) parallel zur jeweils eingestellten, insbesondere gekrümmt verlaufenden Ebene des Leit- und Führungslineals an einer der beiden winklig zueinander verlaufenden Flächen der zu schleifenden Kante (15) angreift.

2. Vorrichtung nach Anspruch 1,
**dadurch gekennzeichnet,**
**daß** die Trag- und Führungseinheit (5) zumindest zweiteilig ausgebildet und mit einem Schiebeteil (5') formschlüssig längs des Leit- und Führungslineals (3) verschiebbar ist, und daß auf dem Schiebeteil (5') ein Schlitten (6), der das Schleifgerät (7) trägt, senkrecht zum Schiebeteil (5') geführt verfahrbar ist.

3. Vorrichtung nach Anspruch 2,
**dadurch gekennzeichnet,**
**daß** das Schleifgerät (7) mit dem senkrecht zum Leit- und Führungslineal (3) verfahrbaren Schlitten (6) zumindest um eine Achse (18) schwenkbar und außerdem lösbar gelagert ist.

4. Vorrichtung nach Anspruch 3,
**dadurch gekennzeichnet,**
**daß** der Schlitten (6) über seine Schwenkachse (18) mit dem Schleifgerät (7) über jeweils eine von zwei senkrecht zueinander verlaufenden Achsaufnahmen (28, 28') kuppelbar ist, und daß das Schleifgerät (7) in Abhängigkeit von der jeweils zu schleifenden Kantenflächen der betreffenden Kante (15) zwischen den Achsaufnahmen (28, 28') umsteckbar ist.

5. Vorrichtung nach einem der vorherigen Ansprüche,
**dadurch gekennzeichnet,**
**daß** das Leit- und Führungslineal (3) längs einer Mantellinie einer zylindrischen Einstellachse (2) angeordnet ist, die in den Seitenwände bildenden Trägerorganen (1) gelagert ist.

6. Vorrichtung nach Anspruch 5,
**dadurch gekennzeichnet,**
**daß** das Leit- und Führungslineal (3) mittels einer Mehrzahl von über die Länge der Einstellachse (2) verteilt angeordneten Einstellrädern (4) gehaltert ist und daß die Einstellräder (4) zur Anpassung des Verlaufs des Leit- und Führungslineals (3) an den Verlauf und die Neigung der jeweils zu schleifenden Fläche der Kante (15) unabhängig voneinander relativ zur Einstellachse (2) verdreh- und feststellbar sind.

7. Vorrichtung nach Anspruch 6,
**dadurch gekennzeichnet,**
**daß** zwischen den Einstellrädern (4) und der ortsfesten Einstellachse (2) zur Ermöglichung reproduzierbarer Einstellungen des Leit- und Führungslineals (3) Skalierungen (24) vorgesehen sind.

8. Vorrichtung nach Anspruch 6 oder 7,
**dadurch gekennzeichnet,**
**daß** die Einstellräder (4) in Ringnuten der Einstellachse (2) schwergängig angeordnet sind, so daß die jeweilige Einstellposition durch Selbsthemmung gewährleistet ist.

9. Vorrichtung nach einem der vorherigen Ansprüche,
**dadurch gekennzeichnet,**
**daß** am Schlitten (6) einstellbare Distanzrollen (25, 26) zur Bewegungsbegrenzung des Schlittens (6) vorgesehen sind.

10. Vorrichtung nach Anspruch 9,
**dadurch gekennzeichnet,**
**daß** am Schlitten (6) ein erstes Paar von einstellbaren Distanzrollen (5) zur Vorgabe der Schleiftiefe und ein zweites Paar von Distanzrollen (26) vorgesehen ist, das den Schleifbereich in der Ebene der Ski-Lauffläche (16) auf die Kantenfläche begrenzt.

11. Vorrichtung nach Anspruch 10,
**dadurch gekennzeichnet,**
**daß** die den Schleifbereich begrenzenden Distanzrollen (26) in eine inaktive Position verschwenkbar sind.

12. Vorrichtung nach einem der vorhergehenden Ansprüche,
**dadurch gekennzeichnet,**
**daß** die Schwinge (8) im Wirkbereich des Schleifbands (10) eine gekrümmte Stützfläche (30) bildet.

## Claims

1. An apparatus for the grinding of surfaces extending at an angle to one another of the metallic edges (15) of winter sports equipment such as skis and snowboards by means of at least one grinding device (7) comprising a circulating endless grinding belt (10), **characterised by**
a fixing and aligning unit (11, 12, 13), which extends at the end of as well as over the length of the respective piece of sports equipment or of the ski (14) and which engages it, for the positioning of the running surface (16) of the piece of sports equipment or of the ski (14) bounded at the side by the edges (15) in a pre-settable working plane;
at least one leading and guiding rule (3) for the grinding device (7) arranged to the side of the piece of sports equipment or of the ski (14) and at least substantially parallel to the working plane and extending at least over the length of the region of the edges (15) of the piece of sports equipment or of the ski (14) to be ground;
carrier members (1) which are provided at both ends and at which both the fixing and aligning unit (11, 13) and the lead and guide rules (3) are held;
adjustment members (2, 4) for the local pivoting and/or twisting of the lead and guide rules (3) with respect to the working plane; and
a form fitted sliding coupling (23) between the lead and guide rule (3) and a carrier and guidance unit (5) for the respective grinding device (7) whose circulating endless grinding belt (10) is supported in the grinding region by a rocker (8) which engages at one of the two mutually angled surfaces of the edge (15) to be ground due to the form fitted couplings (23, 18, 19) between the lead and guide rule (3) and the rocker (8), parallel to the respectively set plane of the lead and guide rule, which in particular extends in a curved fashion.

2. An apparatus in accordance with claim 1, **characterised in that** the carrier and guidance unit (5) is made at least in two parts and can be displaced using a slider part (5') in a form fitted manner along the lead and guide rule (3); and **in that** a carriage (6), which carries the grinding device (7) is displaceably guided perpendicular to the slider part (5') on the slider part (5').

3. An apparatus in accordance with claim 2, **characterised in that** the grinding device (7) with the carriage displaceable perpendicular to the lead and guide rule (3) is pivotable, and is also releasably mounted, at least about one axis.

4. An apparatus in accordance with claim 3, **characterised in that** the carriage (6) can be coupled via its pivot axle (18) to the grinding device (7) via a respective one of two axle mounts (28, 28') extending perpendicular to one another; and **in that** the grinding device (7) can be swapped between the axle mounts (28, 28') in dependence on the respective edge surfaces of the relevant edge (15) to be ground.

5. An apparatus in accordance with any one of the preceding claims, **characterised in that** the lead and guide rule (3) is arranged along a generatrix of a cylindrical setting axle (2) which is supported in the carrier members (1) forming side walls.

6. An apparatus in accordance with claim 5, **characterised in that** the lead and guide rule (3) is held by means of a plurality of setting wheels (4) arranged distributed over the length of the setting axle (2); and **in that** the setting wheels (4) can be turned and fixed independently of one another relative to the setting axle (2) in order to match the course of the lead and guide rule (3) to the course and to the inclination of the respective surface of the edge (15) to be ground.

7. An apparatus in accordance with claim 6, **characterised in that** scales (24) are provided between the setting wheels (4) and the stationary setting axle (2) in order to allow reproducible settings of the lead and guide rule (3).

8. An apparatus in accordance with claim 6 or claim 7, **characterised in that** the setting wheels (4) are arranged with a tight movement motion in annular grooves of the setting axle (2) such that the respective setting position is ensured by self-locking.

9. An apparatus in accordance with any one of the preceding claims, **characterised in that** spacer rollers (25, 26) are provided at the carriage (6) for the movement restriction of the carriage (6).

10. An apparatus in accordance with claim 9, **characterised in that** a first pair of adjustable spacer rollers (5) is provided at the carriage (6) for the pre-setting of the grinding depth and a second pair of spacer rollers (26) is provided at the carriage (6) which limits the grinding region in the plane of the ski running surface (16) to the edge surface.

11. An apparatus in accordance with claim 10, **characterised in that** the spacer rollers (26) bounding the grinding region can be pivoted into an inactive position.

12. An apparatus in accordance with any one of the preceding claims, **characterised in that** the rocker (8) forms a curved support surface (30) in the active region of the grinding belt (10).

## Revendications

1. Dispositif pour meuler les surfaces se recoupant en angle des carres métalliques (15) d'articles de sport d'hiver, comme des skis et des surfs à neige, à l'aide d'au moins un appareil de meulage (7) comprenant une bande abrasive sans fin (10) en circulation, **caractérisé par** :
- une unité de fixation et de dressage (11, 12, 13) qui attaque l'article de sport ou le ski respectif (14) sur le côté terminal ainsi que de manière répartie sur toute la longueur de celui-ci pour le positionnement de la surface de glissement (16) limitée latéralement par les carres (15) de l'article de sport ou du ski (14) dans un plan d'usinage qui peut être prédéterminé ;
- au moins une règle-guide (3) pour l'appareil de meulage (7), agencée latéralement de l'article de sport ou du ski (14) et qui s'étend au moins essentiellement parallèlement au plan d'usinage et au moins sur la longueur de la zone à meuler des carres (15) de l'article de sport ou du ski (14) ;
- des organes porteurs (1) prévus aux deux extrémités auxquels l'unité de fixation et de dressage (11, 13) ainsi que les règles-guides (3) sont supportées ;
- des organes de positionnement (2, 4) pour faire basculer et/ou voiler localement des règles-guides (3) par rapport au plan d'usinage ; et
- un accouplement coulissant (23) à coopération de formes entre la règle-guide (3) et une unité de guidage portante (5) pour l'appareil de meulage respectif (7) dont la bande abrasive sans fin (10) en circulation est soutenue dans la zone de meulage par une coulisse (8) qui, en raison des couplages à coopération de formes (23, 18, 19) entre la règle-guide (3) et la coulisse (8), attaque une des deux surfaces se recoupant en angle de la carre (15) à meuler, parallèlement au plan de la règle-guide respectivement ajusté qui s'étend en particulier en courbe.

2. Dispositif selon la revendication 1, **caractérisé en ce que** l'unité de guidage portante (5) se compose au moins de deux parties et est déplaçable au moyen d'une pièce coulissante (5') par coopération de formes le long de la règle-guide (3), et **en ce qu'**un chariot (6) qui porte l'appareil de meulage (7) est déplaçable de manière guidée sur la pièce coulissante (5') et perpendiculairement à la pièce coulissante (5').

3. Dispositif selon la revendication 2, **caractérisé en ce que** l'appareil de meulage (7) est monté sur le chariot mobile (6) perpendiculairement à la règle-guide (3) avec faculté de pivotement au moins autour d'un axe (18) et est en outre amovible.

4. Dispositif selon la revendication 3, **caractérisé en ce que** le chariot (6) peut être accouplé via son axe de pivotement (18) à l'appareil de meulage (7), respectivement par un parmi deux logements d'axe (28, 28') qui s'étendent perpendiculairement l'un à l'autre, et **en ce que** l'appareil de meulage (7) peut être commuté entre les logements d'axe (28, 28'), en dépendance des surfaces de carres à meuler respectivement de la carre concernée (15).

5. Dispositif selon l'une des revendications précédentes, **caractérisé en ce que** la règle-guide (3) est agencée le long d'une ligne enveloppe d'un axe de réglage cylindrique (2) monté dans les organes porteurs (1) qui forment les parois latérales.

6. Dispositif selon la revendication 5, **caractérisé en ce que** la règle-guide (3) est supportée à l'aide d'une multitude de roues de réglages (4) réparties sur la longueur de l'axe de réglage (2), et **en ce que** les roues de réglages (4) peuvent être pivotées et bloquées pour adapter le tracé de la règle-guide (3) au tracé et à l'inclinaison de la surface à meuler de la carre (15), indépendamment les unes des autres et par rapport à l'axe de réglage (2).

7. Dispositif selon la revendication 6, **caractérisé en ce que** des graduations (24) sont prévues entre les roues de réglages (4) et l'axe de réglage stationnaire (2) pour permettre des réglages reproductibles de la règle-guide (3).

8. Dispositif selon l'une ou l'autre des revendications 6 et 7, **caractérisé en ce que** les roues de réglages (4) sont agencées avec grippage dans des rainures annulaires de l'axe de réglage (2) de sorte que la position de réglage respective est garantie par autoblocage.

9. Dispositif selon l'une des revendications précédentes, **caractérisé en ce que** des galets d'écartement réglables (25, 26) sont prévus sur le chariot (6) pour limiter le mouvement du chariot (6).

10. Dispositif selon la revendication 9, **caractérisé en ce que**, sur le chariot (6), sont prévues une première paire de galets d'écartement réglables (25) pour définir la profondeur de meulage et une seconde paire de galets d'écartement réglables (26) pour limiter la zone de meulage dans le plan de la surface de glissement du ski (16) à la surface de la carre.

11. Dispositif selon la revendication 10, **caractérisé en ce que** les galets d'écartement (26) qui limitent la zone de meulage peuvent être basculés dans une position inactive.

12. Dispositif selon l'une des revendications précédentes, **caractérisé en ce que** la coulisse (8) forme une surface d'appui courbée (30) dans la zone d'action de la bande abrasive (10).
